# EUROPÄISCHE PATENTSCHRIFT

(11) **EP 3 775 569 B1**
(45) Veröffentlichungstag und Bekanntmachung des Hinweises auf die Patenterteilung: **20.11.2024**
(21) Anmeldenummer: 19716109.4
(22) Anmeldetag: 02.04.2019
(51) Int. Cl.: F04D 29/057, F04D 29/051

(54) **RADIALGEBLÄSE**
RADIAL BLOWER
VENTILATEUR CENTRIFUGE

(30) Priorität: 13.04.2018 DE 102018108828
(43) Veröffentlichungstag der Anmeldung: 17.02.2021
(73) Patentinhaber: TEQTONIQ GmbH, 6048 Horw (CH)
(72) Erfinder: LEHR, Andreas, 6313 Edlibach (CH); BÜTIKOFER, Michael, 8910 Affoltern am Albis (CH); MURI, David, 6010 Kriens (CH); MAIER, Markus, 8200 Schaffhausen (CH)
(74) Vertreter: Mammel und Maser Patentanwälte PartG mbB
(86) Internationale Anmeldenummer: PCT/EP2019/058234
(87) Internationale Veröffentlichungsnummer: WO 2019/197207

(56) Entgegenhaltungen:
- EP-A2- 1 961 964
- DE-A1- 102010 001 538
- JP-A- 2001 123 997
- KR-B1- 101 847 165
- US-B2- 9 732 766

## Beschreibung

Die Erfindung betrifft ein Radialgebläse für eine Kälteanlage, wobei das Radialgebläse ein Motorengehäuse umfasst, in welchem eine Welle rotierend gelagert ist, die an einem Ende zumindest ein Laufrad eines Verdichters aufnimmt, der am Motorengehäuse befestigt ist und mit zumindest einem Radiallager mit zumindest einem Axialgaslager, durch welche die Welle rotierend im Gehäuse gelagert ist.

Aus der DE 10 2010 001 538 A1 ist ein Radialgebläse für einen Gaslaser bekannt. Dieses Radialgebläse umfasst zwischen einem ersten und einem zweiten Radiallager, insbesondere Radialgaslager, einen Motor, der durch einen Rotor und einen Stator gebildet ist. An einer Welle ist dem Laufrad gegenüberliegend das Axialgaslager vorgesehen, das heißt, zwischen dem Axialgaslager und dem Laufrad sind der Motor sowie die jeweils benachbart zum Motor angeordneten Radialgaslager vorgesehen. Jedem dieser Radialgaslager und dem Axialgaslager wird unter Druck ein Gas zugeführt, sodass eine verschleißfreie und wartungsfreie Lagerung der Welle zum Gehäuse gegeben ist.

Aus der KR 101847165 B1 ist ein Radialgebläse bekannt, bei welchem eine Welle in einem Gehäuse rotierend gelagert ist. An einem Ende der Welle ist ein Laufrad eines Verdichters vorgesehen. Zur Lagerung der Welle sind zwei Radiallager und ein Axialgaslager vorgesehen, wobei das Axialgaslager dem Laufrad zugeordnet ist. Über einen Zuführkanal wird ein Druckmedium in den Rotorraum übergeführt, wobei ein Teilstrom des zugeführten Druckmediums zwischen dem Axial- und dem Radialgaslager zugeführt wird und ein zweiter Teilstrom des Druckmediums von einer gegenüberliegenden Seite dem Axialgaslager zugeführt wird, so dass das zugeführte Druckmedium zum einen über eine radial dem Axialgaslager zugeordneten Kanal aus dem Gehäuse abströmen und zum anderen durch das Radiallager in den Motorraum gelangen kann.

Aus der US 9 732 766 B2 ist ein elektrisch betriebener Kompressor bekannt, bei welchem in einem Gehäuse eine Welle rotierend gelagert ist, an deren Ende ein Laufrad eines Verdichters vorgesehen ist. Durch einen im Gehäuse vorgesehenen Kanal wird ein Druckmedium einem radialen Außenumfang des Axialgaslagers zugeführt. Dieses Druckmedium wird seitlich über einen Zuführkanal einem Ringraum zugeführt, so dass darauffolgend das Druckmedium in einen Rotorraum gelangen kann. Zwischen dem Laufrad und dem Axialgaslager ist eine Dichtung zur Abschirmung des Axialgaslagers gegenüber dem Laufrad vorgesehen.

Der Erfindung liegt die Aufgabe zugrunde, ein Radialgebläse für eine Kältemaschine vorzuschlagen, durch welche ein einfacher Aufbau und ein sicherer Betrieb ermöglicht sind.

Diese Aufgabe wird durch ein Radialgebläse nach Anspruch 1 gelöst, bei dem zumindest ein Kanal mit einem Anschluss für ein Druckmedium vorgesehen ist, das in einen Rotorraum mündet, der sich zwischen dem Laufrad und dem dazu benachbarten Axialgaslager erstreckt. Der Rotorraum im Motorengehäuse des Radialgebläses schließt sich an einen Gasraum des an dem Motorengehäuse angeordneten Verdichters an. Durch diese Anordnung wird eine Abdichtung zwischen dem die Welle und den Motor aufnehmende Motorengehäuse und dem Verdichter ermöglicht, ohne dass eine zusätzliche Radialwellendichtung oder Labyrinthdichtung einzusetzen ist. Zudem weist diese abdichtende Anordnung den Vorteil auf, dass ein Druckniveau im Motorengehäuse des Radialgebläses niedrig gehalten werden kann, wodurch eine Kondensation eines Kühlmittels zum Betrieb einer Kältemaschine verhindert wird und ein sicherer Betrieb des Radiallagers und/oder Axialgaslagers gewährleistet wird.

Bevorzugt ist das Axialgaslager zwischen einem dem Motor zugeordneten Radiallager und dem Laufrad positioniert. Bevorzugt ist das Radiallager als Radialgaslager ausgebildet. Dadurch wird im Besonderen die Zuführung des Druckmediums ins Motorengehäuse zum Betrieb des Axialgaslagers die Gehäuseaußenseite zum Verdichter abgedichtet. Durch ein solches Axialgaslager kann eine Art Labyrinthdichtung nachgebildet sein. Vorteilhafterweise wird ein Gasraum einer zweiten Stufe des Verdichters gegen den daran angrenzenden Rotorraum des Motorengehäuses abgedichtet.

Des Weiteren führt der Kanal im Motorengehäuse direkt in den Rotorraum und steht mit dem zum Laufrad weisenden Gasraum des Verdichters in Verbindung, wobei der Rotorraum auch in Richtung auf das Axialgaslager weisend mit einem Arbeitsspalt zwischen einem Axialstator und einer Scheibe des Axialgaslagers in Verbindung steht. Dies ermöglicht eine einfache, jedoch kompakt bauende Anordnung, wodurch einerseits eine dichtende Anordnung und andererseits ein verschleißfreier, berührungsfreier und wartungsfreier Betrieb des Axialgaslagers gegeben sind.

Des Weiteren stehen bevorzugt das zumindest eine Axialgaslager und das benachbart dazu angeordnete Radiallager durch einen gemeinsamen Rotorraum in Verbindung. Dadurch kann ein Druckausgleich im Motorengehäuse über das Radiallager ermöglicht sein.

Des Weiteren ist bevorzugt an das Axialgaslager angrenzend oder benachbart zum Axialgaslager eine Heizeinrichtung vorgesehen. Dadurch kann einer Kondensation von einem Gas oder einem Kältemittel an einer Wirkoberfläche des Axial- und/oder Radialgaslagers entgegengewirkt werden. Bevorzugt wird eine solche Heizeinrichtung mit einer Temperatur betrieben, bei der das Axial- und/oder Radialgaslager auf eine Temperatur aufgeheizt ist, die über einem Taupunkt des Gases oder des Kältemittels beim vorherrschenden Druck liegt.

Des Weiteren wird bevorzugt das Motorengehäuse des Radialgebläses mit dem daran angeordneten Verdichter in einem Betriebszustand vertikal ausgerichtet. Es ist bevorzugt ein sogenannter Vertikalbetrieb vorgesehen. Dabei ist insbesondere der Verdichter nach unten weisend und das Motorengehäuse nach oben weisend ausgerichtet. Diese Ausrichtung des Motorengehäuses in einem Vertikalbetrieb weist darüber hinaus den Vorteil auf, dass eine Kondensatbildung verringert oder verhindert werden kann, bzw. bei Kondensatbildung bei einem Anlagenstillstand fließt das Kondensat nach unten aus.

Die Erfindung sowie weitere vorteilhafte Ausführungsformen und Weiterbildungen derselben werden im Folgenden anhand der in den Zeichnungen dargestellten Beispiele näher beschrieben und erläutert.

Es zeigen:
Figur 1 eine schematische Ansicht einer Kältemaschine,
Figur 2 ein erfindungsgemäßes Radialgebläse für eine Kältemaschine gemäß Figur 1, und
Figur 3 eine schematisch vergrößerte Ansicht des Axialgaslagers und der Anbindung des Verdichters an das Motorengehäuse des Radialgebläses.

In Figur 1 ist eine Kältemaschine 1 dargestellt. Ein Kühlmedium wird darin in einem geschlossenen Kreislauf bewegt und dabei nacheinander in verschiedene Aggregatzustände überführt. Das gasförmige Kühlmedium wird zunächst durch ein Radialgebläse 11 komprimiert und mit einer Gasdruckleitung 6 in eine Kompressionsseite 8 der Kältemaschine 1 geleitet. In einem Verflüssiger 3 kondensiert das Kühlmedium unter Abgabe von Wärme. Das flüssige Kühlmedium wird mittels einer Flüssigdruckleitung 7 zu einer Drossel 5 geführt und dort entspannt. Im angeschlossenen Verdampfer 4 expandiert (verdampft) das Kühlmedium unter Wärmeaufnahme bei niedriger Temperatur. Der Verdampfer 4 kann dabei vorteilhaft als überfluteter Verdampfer 4 ausgeführt sein.

In Figur 2 ist das Radialgebläse 11 in einem Längsschnitt dargestellt. Durch dieses Radialgebläse 11 wird das Kühlmedium von zumindest einem Laufrad 16, 26 eines Verdichters 27, insbesondere Turboradialverdichters, radial beschleunigt und komprimiert in die Gasdruckleitung 6 der Kompressionsseite 8 der Kältemaschine 1 geführt. Das Laufrad 16, 26 sitzt auf einer Welle 17, welche im mittleren Bereich des Motorengehäuses 21 von einem Motor 20 angetrieben wird. Dieser Motor besteht aus einem mit der Welle 17 verbundenen Rotor 18 und einem am Motorengehäuse 21 befestigten Stator 19. Der Bereich, der von der Welle 17 her gesehen außerhalb des Laufrades 16, 26 angeordnet ist, bildet die Druckseite des Gebläses. Im oberen und unteren Bereich der Welle 17 sind jeweils ein Radiallager, insbesondere ein unteres Radialgaslager 22 und ein oberes Radialgaslager 23, angeordnet. Diese Radialgaslager 22 umfassen stationäre Lagerflächen, die als Radialstator 24 bezeichnet werden. Des Weiteren umfasst die Welle im Bereich der Radialgaslager 22, 23 rotierende Lagerflächen 25. Das Druckmedium für die Gaslager ist vorteilhaft das Kühlmedium.

Zwischen dem Laufrad 16 des Verdichters 27 und dem unteren Radialgaslager 22 ist ein Axialgaslager 31 vorgesehen. Dieses Axialgaslager 31 umfasst eine rotierende Scheibe 32 sowie benachbart zur Scheibe 32 beziehungsweise an deren Oberseite und Unterseite Axialstatoren 34, welche jeweils stationäre Lagerflächen 35 aufweisen. Die Scheibe 32 umfasst rotierende Lagerflächen 36, die der stationären Lagerfläche 35 gegenüberliegen. Zwischen Axialgaslager 31 und Laufrad 16 führt ein Kanal 41, der mit der Kompressionsseite 8 der Kältemaschine 1 verbunden ist, unter das Laufrad 16. Durch diesen Kanal 41 wird das unter Druck stehende Kühlmedium in gasförmigem Zustand unter das Laufrad 16 geführt, um das Axialgaslager 31 gegen den Eintritt von Partikeln zu schützen.

Bevorzugt weisen die rotierenden Lagerflächen 25 des Radialgaslagers 22 und/oder die rotierenden Lagerflächen 36 des Axialgaslagers 31 Oberflächen auf, die Nuten umfassen. Bevorzugt sind Fischgrätenmuster vorgesehen. Solche Nuten oder Oberflächenvertiefungen werden bevorzugt mit einem Ultrakurzpuls-Laser, insbesondere Pikosekunden-Laser, eingebracht. Dies ermöglicht eine Bearbeitung mit sehr kurzen Bearbeitungszeiten. Darüber hinaus ist dieser Bearbeitungsschritt nacharbeitungsfrei und erfüllt die hohen Anforderungen an die präzise Ausgestaltung. Durch die sehr kurzen Laserimpulse im Mikrosekundenbereich kommt es zu einer direkten Sublimierung des Materials. Dadurch kann eine nacharbeitungsfreie, insbesondere gratfreie, Herstellung dieser Nuten vorgesehen sein. Insbesondere wird ein Ionenstrahlverfahren eingesetzt. Alternativ kann auch eine Mikrozerspanung vorgesehen sein.

Das Radialgebläse 11 ist in einer Einbausituation in der Kältemaschine vertikal ausgerichtet. Dabei sind der Verdichter 27 nach unten ausgerichtet und das Motorengehäuse 21 vertikal nach oben ausgerichtet. Das Radialgebläse 11 kann vorteilhaft direkt über einem überfluteten Verdampfer 4 angeordnet sein, sodass ggf. im Stillstand der Kältemaschine 1 entstehendes Kondensat nach unten in den Verdampfer 4 zurückfließt.

In Figur 3 ist eine schematisch vergrößerte Ansicht des Axialgaslagers 31 sowie eine Anbindung des Verdichters 27 an das Motorengehäuse 21 des Radialgebläses 11 dargestellt. Die Anbindung des Verdichters 27 mit dessen Gehäuse 52 an das Motorengehäuse 21 des Radialgebläses 11 erfolgt ohne die Verwendung einer Labyrinthdichtung oder dergleichen. Die Zuführung des unter Druck stehenden Kühlmediums über den Kanal 41 wird dafür eingesetzt, einen Eintritt von Partikeln in das Axialgaslager 31 zu verhindern. Das Axialgaslager 31 selbst verfügt über einen so schmalen Spalt zwischen den Lagerflächen 35 des Stators 34 und den Lagerflächen 36 der rotierenden Scheibe 32, dass durch das Axialgaslager 31 selbst eine Abdichtung zwischen einem Rotorraum 46 im Gehäuse 21 und einem Gasraum 49 im Verdichter 27 gebildet wird. Der Rotorraum 46 ist in radialer Richtung gesehen zwischen einer Durchgangsbohrung 47 im Motorengehäuse 21 und der darin gelagerten Welle 17 gebildet. Der Gasraum 49 ist zwischen einem Gehäuseabschnitt 51 des Motorengehäuses 21 beziehungsweise Gehäuse 52 des Verdichters 27 und dem Laufrad 16 gebildet. Bevorzugt umgreift ein Gehäuse 52 des Verdichters 27 den Gehäuseabschnitt 51 und ist außerhalb dieses Gehäuseabschnitts 51 fest mit dem Motorengehäuse 21 verbunden.

An dem Motorengehäuse 21 ist ein Druckanschluss 54 für das unter Druck stehende Kühlmedium vorgesehen, welches dem Kanal 41 zugeführt wird. In einem Bereich, in dem der Rotorraum 46 und der Gasraum 49 aneinandergrenzen strömt das Kühlmedium hauptsächlich in Richtung des Gasraumes 49, in der Gegenrichtung wird der Gasstrom durch das Axiallager 31 abgehalten, welches den Rotorraum 46 abdichtet.

Durch diese Anordnung kann somit eine Abdichtung zwischen einer Druckseite des Verdichters 27 und dem Motorengehäuse 21 erfolgen. Der Verdichter 27 ist bevorzugt als ein mehrstufiger Verdichter oder Turboverdichter ausgebildet. Eine erste Stufe bildet das Laufrad 26, und die zweite Stufe bildet das Laufrad 16. Insbesondere kann die Abdichtung zwischen der Druckseite der zweiten Stufe beziehungsweise des Laufrades 16 des Verdichters 27 und dem Motorengehäuse 21 des Radialgebläses 11 erfolgen. Im Motorengehäuse kann so ein niedrigerer Druck als an der Druckseite des Verdichters 27 eingestellt werden, wodurch eine Kondensation des Kühlmediums in den Radiallagern 22, 23 verhindert wird.

Des Weiteren kann bevorzugt der Druckanschluss 54 ein Filterelement aufweisen. Dieses dient dazu, dass keine Partikel in den Verdichter 27 und/oder das Axialgaslager 31 gelangen.

Dieses Radialgebläse 11 kann des Weiteren im Bereich des Axialgaslagers 31 oder an einen Axialstator 34 angrenzend oder zwischen den beiden Axialstatoren 34 eine Heizeinrichtung 56 aufweisen. Eine solche Heizeinrichtung 56 dient der Erwärmung des Axialgaslagers 31 auf eine Temperatur, die über dem Taupunkt des Kühlmediums bei einem anliegenden Druck liegt. Dadurch kann eine Kondensation des Kühlmediums verhindert werden. Eine solche Heizeinrichtung 56 kann als eine elektrisch angetriebene Heizung, wie beispielsweise durch ein Widerstands-Heizelement oder ein PTC-Element, ausgebildet sein.

## Patentansprüche

1. Radialgebläse, insbesondere für eine Kältemaschine,
- mit einem Gehäuse (21), in welchem eine Welle (17) rotierend gelagert ist, die an einem Ende zumindest ein Laufrad (16) eines Verdichters (27) aufnimmt, der an dem Gehäuse (21) befestigt ist,
- mit einem ersten und einem zweiten Radiallager (23) und mit zumindest einem Axialgaslager (31), durch welche die Welle (17) rotierend im Gehäuse (21) gelagert ist,
- mit einem durch einen Rotor (18) und Stator (19) angetriebenen Motor (20), der zwischen dem ersten und dem zweiten Radiallager (22, 23) vorgesehen ist,
- wobei in dem Gehäuse (21) zumindest ein Kanal (41) mit einem Druckanschluss (54) für ein zuzuführendes Druckmedium vorgesehen ist, das in einen Rotorraum (46) mündet, der zwischen der Welle (17) und dem Gehäuse (21) gebildet ist, und der Rotorraum (46) sich von dem Laufrad (16) bis zum Axialgaslager (31) erstreckt, welches benachbart zum Laufrad (16) vorgesehen ist, **dadurch gekennzeichnet,**
- **dass** im Betrieb der zwischen dem Laufrad (16) und dem Axialgaslager (31) vorgesehene Kanal (41) in dem Gehäuse (21) das Druckmedium in den Rotorraum (46) im Gehäuse (21) und in einen Gasraum (49) des Verdichters (27) führt, wobei der Rotorraum (46) mit einem Arbeitsspalt zwischen einem Axialstator (34) und einer Scheibe (32) des Axialgaslagers (31) in Verbindung steht und das Axialgaslager (31) den Rotorraum (46) abdichtend begrenzt.

2. Radialgebläse nach Anspruch 1, **dadurch gekennzeichnet, dass** das Axialgaslager (31) zwischen einem dem Motor (20) zugeordneten Radiallager (22, 23) und dem Laufrad (16) positioniert ist.

3. Radialgebläse nach einem der vorhergehenden Ansprüche, **dadurch gekennzeichnet, dass** zumindest das erste oder zweite Radiallager (22, 23) als Radialgaslager ausgebildet ist.

4. Radialgebläse nach einem der vorhergehenden Ansprüche, **dadurch gekennzeichnet, dass** das erste oder zweite Radiallager (22) mit dem benachbarten Axialgaslager (31) durch einen weiteren gemeinsamen Rotorraum in Verbindung steht.

5. Radialgebläse nach einem der vorhergehenden Ansprüche, **dadurch gekennzeichnet, dass** an das Axialgaslager (31) angrenzend oder benachbart zum Axialgaslager (31) eine Heizeinrichtung (56) vorgesehen ist.

6. Radialgebläse nach einem der vorhergehenden Ansprüche, **dadurch gekennzeichnet, dass** das Gehäuse (21) mit dem daran angeordneten Verdichter (27) in einem Betriebszustand vertikal ausgerichtet ist, wobei der Verdichter (27) nach unten und das Gehäuse (21) nach oben ausgerichtet ist.

## Claims

1. Radial blower, in particular for a cooling machine,
- with a housing (21), in which a shaft (17) is rotatably mounted, which receives at one end at least one impeller wheel (16) of a compressor (27), which is fastened to the housing (21),
- with a first and a second radial bearing (23) and with at least one axial gas bearing (31), by means of which the shaft (17) is rotatably mounted in the housing (21),
- with a motor (20) driven by a rotor (18) and stator (19), which is provided between the first and the second radial bearing (22, 23),
- wherein at least one channel (41) with a pressure connection (54) for a pressure medium to be supplied is provided in the housing (21), which opens into a rotor chamber (46) which is formed between the shaft (17) and the housing (21), and the rotor chamber (46) extends from the impeller wheel (16) to the axial gas bearing (31), which is provided adjacent to the impeller wheel (16), **characterized in**
- **that** in operation the channel (41) provided between the impeller wheel (16) and the axial gas bearing (31) in the housing (21) guides the pressure medium into the rotor chamber (46) in the housing (21) and into a gas chamber (49) of the compressor (27), the rotor chamber (46) communicating with a working gap between an axial stator (34) and a disk (32) of the axial gas bearing (31) and the axial gas bearing (31) delimiting the rotor chamber (46) in a sealing manner.

2. Radial blower according to claim 1, **characterized in that** the axial gas bearing (31) is positioned between a radial bearing (22, 23) associated with the motor (20) and the impeller wheel (16).

3. Radial blower according to one of the preceding claims, **characterized in that** at least one of the first or second radial bearing (22, 23) is designed as a radial gas bearing.

4. Radial blower according to one of the preceding claims, **characterized in that** one of the first or second radial bearings (22) is connected to the adjacent axial gas bearing (31) by a further common rotor chamber.

5. Radial blower according to one of the preceding claims, **characterized in that** a heating device (56) is provided bordering or adjacent to the axial gas bearing (31).

6. Radial blower according to one of the preceding claims, **characterized in that** the housing (21) with the compressor (27) arranged thereon is aligned vertically in an operating state, the compressor (27) being aligned downwards and the housing (21) being aligned upwards.

## Revendications

1. Ventilateur radial, en particulier pour une machine frigorifique,
- avec un boîtier (21) dans lequel est logé en rotation un arbre (17) qui reçoit à une extrémité au moins une roue mobile (16) d'un compresseur (27) qui est fixé au boîtier (21),
- avec un premier et un deuxième palier radial (23) et avec au moins un palier à gaz axial (31), par lesquels l'arbre (17) est logé en rotation dans le boîtier (21),
- avec un moteur (20) entraîné par un rotor (18) et un stator (19), qui est prévu entre le premier et le deuxième palier radial (22, 23),
- au moins un canal (41) avec un raccord de pression (54) pour un fluide sous pression à amener étant prévu dans le boîtier (21), lequel débouche dans un espace de rotor (46) qui est formé entre l'arbre (17) et le boîtier (21), et l'espace de rotor (46) s'étendant depuis la roue mobile (16) jusqu'au palier à gaz axial (31) qui est prévu au voisinage de la roue mobile (16), **caractérisé**
- **en ce que**, en fonctionnement, le canal (41) prévu dans le boîtier (21) entre la roue mobile (16) et le palier à gaz axial (31) conduit le fluide sous pression dans l'espace de rotor (46) dans le boîtier (21) et dans un espace de gaz (49) du compresseur (27), l'espace de rotor (46) communiquant avec un interstice de travail entre un stator axial (34) et un disque (32) du palier à gaz axial (31) et le palier à gaz axial (31) délimitant de manière étanche l'espace de rotor (46).

2. Ventilateur radial selon la revendication 1, **caractérisé en ce que** le palier axial à gaz (31) est positionné entre un palier radial (22, 23) associé au moteur (20) et la roue mobile (16).

3. Ventilateur radial selon l'une des revendications précédentes, **caractérisé en ce qu'**au moins l'un des premier ou deuxième paliers radiaux (22, 23) est conçu comme un palier à gaz radial.

4. Ventilateur radial selon l'une des revendications précédentes, **caractérisé en ce que** l'un des premier ou deuxième paliers radiaux (22) communique avec le palier à gaz axial (31) voisin par un autre espace de rotor commun.

5. Ventilateur radial selon l'une des revendications précédentes, **caractérisé en ce qu'**un dispositif de chauffage (56) est prévu sur le palier axial à gaz (31), de manière adjacente ou voisine au palier axial à gaz (31).

6. Ventilateur radial selon l'une des revendications précédentes, **caractérisé en ce que** le boîtier (21) avec le compresseur (27) disposé sur celui-ci est orienté verticalement dans un état de fonctionnement, le compresseur (27) étant orienté vers le bas et le boîtier (21) vers le haut.
